# EUROPÄISCHE PATENTANMELDUNG

(11) **EP 2 263 760 A1**
(43) Veröffentlichungstag der Anmeldung: **22.12.2010**
(21) Anmeldenummer: 10165614.8
(22) Anmeldetag: 11.06.2010
(51) Int. Cl.: A63B 22/08, A63B 22/06

(54) **Fahrradergometer mit mehreren Sitzeinrichtungen**

(30) Priorität: 15.06.2009 DE 102009025277
(71) Anmelder: milon industries GmbH, 86494 Emersacker (DE)
(72) Erfinder: Krakowski-Roosen, Holger, 50933, Köln (DE); Michl, Peter, 86420, Diedorf (DE)
(74) Vertreter: von den Steinen, Axel

(57) **Zusammenfassung**

Die Erfindung betrifft ein Fahrradergometer (01) zum Training und/oder zur Diagnose von Probanden, mit einer Sitzeinrichtung (06), auf der der Proband in einer Sitzposition absitzen kann, und mit einer Pedalanordnung (03) umfassend zumindest zwei Pedale (04), auf denen der Proband die Füße aufstellen kann, wobei die Sitzeinrichtung (06) zumindest zwei Sättel (07, 08, 09) und eine Sattelverstelleinrichtung (10, 13, 16) umfasst, wobei ein Sattel (07, 08, 09) in der Sitzposition des Probanden positionierbar ist, und wobei alle anderen Sättel (07, 08, 09) in Ruhepositionen positionierbar sind, und wobei die Sättel (07, 08, 09) durch Betätigung der Sattelverstelleinrichtung (10, 13, 16) wahlweise zwischen der Sitzposition und einer Ruheposition verstellt werden können.

## Beschreibung

Die Erfindung betrifft ein Fahrradergometer zum Training und/oder zur Diagnose von Probanden nach dem Oberbegriff des Anspruchs 1.

Fahrradergometer werden in der Diagnostik und in der Therapie vielfältig eingesetzt. Insbesondere zum Herz-Kreislauf-Training sind gattungsgemäße Fahrradergometer sehr gut geeignet. Grundlage der Funktion von Fahrradergometern ist es, dass der Proband auf einer Sitzeinrichtung absitzt und zugleich seine Füße auf die Pedale einer Pedalanordnung aufstellt. In dieser sitzenden Haltung kann der Proband dann die Pedalanordnung mit entsprechenden Beinbewegungen in Bewegung setzen und auf diese Weise eine bestimmte Körperleistung erbringen. Je nach Bauart des Fahrradergometers kann diese vom Probanden erbrachte Körperleistung dann im Sinne eines Trainingsplanes reguliert oder im Sinne einer bestimmten Diagnostik gemessen werden.

Für die Funktion des Fahrradergometers von größter Bedeutung ist die richtige Sitzposition des Probanden, da nur in einer bequemen und leistungsgerechten Sitzposition die gewünschte Körperleistung ohne Weiteres erbracht werden kann. Bei den bekannten Fahrradergometern ist es üblich, einen Fahrradsattel mittels einer Sattelstütze am Rahmen des Fahrradergometers zu befestigen. Auf der so gebildeten Sitzeinrichtung kann der Proband dann die gewünschte Sitzposition einnehmen. Nachfolgend soll der Begriff Sattel im Sinne von Fahrradsattel Verwendung finden.

Bei der Verwendung von Fahrradergometern in Fitnessstudios oder Rehabilitationseinrichtungen oder Krankenhäusern ist es vielfach notwendig, dass die Sitzposition individuell auf verschiedene Probanden eingestellt werden kann, um so einer Vielzahl von unterschiedlichen Probanden eine leistungsgerechte und bequeme Sitzposition zu ermöglichen. Bekannte Fahrradergometer sind dazu mit Verstelleinrichtungen zur Verstellung der Sitzhöhe und der Sitztiefe ausgestattet. Nachteilig an den bekannten Fahrradergometern ist es jedoch, dass die Sitzgeometrie der verwendeten Sättel nicht auf die verschiedenen Probanden individuell angepasst werden kann. Männer und Frauen bzw. Menschen unterschiedlichen Gewichtes haben jedoch völlig unterschiedliche Anforderungen hinsichtlich der Sitzgeometrie eines Sattels, um eine bequeme und leistungsgerechte Sitzposition zu finden.

Ausgehend von diesem Stand der Technik ist es deshalb Aufgabe der vorliegenden Erfindung, ein neues Fahrradergometer vorzuschlagen, mit dem die Geometrie des verwendeten Sattels variabel auf verschiedene Probanden angepasst werden kann.

Vorteilhafte Ausführungsformen der Erfindung sind Gegenstand der Unteransprüche.

Das erfindungsgemäße Fahrradergometer beruht auf der Grundüberlegung, dass die Sitzeinrichtung zumindest zwei Sättel und eine Sattelverstelleinrichtung umfasst. Die Sattelverstelleinrichtung ermöglicht es dabei, dass immer genau ein Sattel in der jeweiligen Sitzposition des Fahrradergometers positioniert und fixiert wird. Alle anderen Sättel nehmen eine Ruheposition ein, die einer Nichtgebrauchsstellung entspricht. Durch Betätigung der Sattelverstelleinrichtung ist es dabei außerdem möglich, jeden Sattel wahlweise aus der Ruheposition in die Sitzposition zu verstellen. Mit anderen Worten bedeutet dies, dass zur Anpassung des Fahrradergometers auf die notwendige Sitzgeometrie unterschiedlicher Probanden zwischen den verschiedenen am Fahrradergometer vorgesehenen Sätteln gewählt werden kann. Sind an dem Fahrradergometer beispielsweise fünf verschiedene Sättel vorgesehen, so kann der Betreuer des Probanden einen dieser Sättel für den jeweiligen Probanden auswählen und ihn durch Betätigung der Sattelverstelleinrichtung in die Sitzposition bringen. Da eine Verstellung des Sattels selbst zur Anpassung der Sitzgeometrie nicht notwendig ist, ist eine hohe Zuverlässigkeit gegeben, da die einzelnen Sättel im Wesentlichen keine beweglichen Teile benötigen. Außerdem kann die erfindungsgemäße Anpassbarkeit der Sattelgeometrie durch Verstellung zwischen mehreren Sätteln sehr preisgünstig realisiert werden.

In welcher Weise die Sattelverstelleinrichtung konstruktiv ausgebildet ist, ist grundsätzlich beliebig. Gemäß einer ersten bevorzugten Ausführungsform dient als Sattelverstelleinrichtung eine Kegelrevolvereinrichtung. Bei dieser Kegelrevolvereinrichtung sind die Sättel jeweils mittels einer Sattelstütze getragen. Die einzelnen Sattelstützen können dabei auf einer kegelförmigen Bewegungsbahn um eine Mittelachse rotieren. Der Kegelmantel dieser kegelförmigen Bewegungsbahn zeichnet sich dabei dadurch aus, dass sie im höchsten Punkt die jeweilige Sitzposition des Fahrradergometers schneidet. Durch Rotation der Sattelstützen um die Mittelachse können auf diese Weise die einzelnen Sättel jeweils nacheinander in die höchste Position und damit in die Sitzposition des Fahrradergometers gebracht werden. In der entsprechenden Position kann die Kegelrevolvereinrichtung dann mit geeigneten Fixiermitteln festgestellt werden.

Alternativ zu einer Kegelrevolvereinrichtung kann auch eine Scheibenrevolvereinrichtung als Sattelverstelleinrichtung zum Einsatz kommen. Bei einer solchen Scheibenrevolvereinrichtung sind die Sättel am Umfang einer Scheibe befestigt, wobei die Scheibe zur Verstellung der Sättel um eine Mittelachse rotierend verstellt werden kann. Bei der Scheibe selbst kann es sich dabei entweder um eine Vollscheibe oder um eine Speichenscheibe mit einer den Umfang bildenden Felge handeln.

In welche Richtung die Scheibe der Scheibenrevolvereinrichtung rotiert, ist im Prinzip ohne Belang. Gemäß einer ersten Alternative rotiert die Scheibe der Scheibenrevolvereinrichtung in einer Vertikalebene. Dies erlaubt eine besonders kompakte Bauweise der Scheibenrevolvereinrichtung und insbesondere eine außerordentlich kompakte Anbringung an dem Fahrradergometer.

Alternativ dazu kann die Scheibe der Scheibenrevolvereinrichtung aber auch um eine Horizontalebene rotieren.

Um die notwendige Verstellbewegung der Sattelverstelleinrichtung zu realisieren, kann alternativ zu einer Revolvereinrichtung auch eine Linearverstelleinrichtung vorgesehen sein. Gemäß einer ersten Ausführungsform einer solchen Linearverstelleinrichtung sind die Sättel dabei hintereinander auf einem Träger befestigt, wobei der Träger parallel zur Längsachse des Fahrradergometers linear verstellbar ist.

Alternativ dazu können die Sättel auf dem Träger der Linearverstelleinrichtung auch nebeneinander befestigt sein. In diesem Falle wird der Träger dann quer zur Längsachse des Fahrradergometers linear verstellt, um zwischen den einzelnen Sätteln zu wechseln.

Um die Sitzposition des jeweiligen Probanden optimal auf die individuellen Erfordernisse anpassen zu können, ist es besonders vorteilhaft, wenn zwischen der Pedalanordnung und der Sitzeinrichtung des Fahrradergometers eine Höhenverstelleinrichtung vorgesehen ist. Durch Verstellung der Höhenverstelleinrichtung hat der Benutzer dann die Möglichkeit, den vertikalen Abstand zwischen der Pedalanordnung und der Sitzeinrichtung zu verändern.

Alternativ bzw. additiv zur Verwendung einer Höhenverstelleinrichtung kann an dem Fahrradergometer auch eine Tiefenverstelleinrichtung vorgesehen sein. Durch Verstellung der Tiefenverstelleinrichtung kann der horizontale Abstand entlang der Längsachse des Fahrradergometers zwischen der Pedalanordnung und der Sitzeinrichtung eingestellt werden. Selbstverständlich ist es auch denkbar, kombinierte Verstelleinrichtungen zu verwenden, bei denen die Höhe und Tiefe zwischen Pedalanordnung und Sitzeinrichtung gemeinsam verstellt werden können.

Welche Bauweise das Fahrradergometer selbst aufweist, ist ebenfalls grundsätzlich beliebig. Besonders geeignet ist die erfindungsgemäße Sattelverstelleinrichtung für Fahrradergometer, bei denen der Proband seine Kräfte auf eine Widerstandseinrichtung mit elektronisch regelbarem Elektromotor überträgt. Solche elektronisch regelbaren Fahrradergometer werden insbesondere in der hoch spezialisierten Therapie und Diagnostik verwendet, bei denen eine möglichst individuelle Anpassung der Sitzposition unbedingt erforderlich ist.

Verschiedene Aspekte der Erfindung sind in den Zeichnungen schematisch dargestellt und werden nachfolgend beispielhaft erläutert.

Es zeigen:
- Fig. 1: ein Fahrradergometer mit einer ersten Ausführungsform einer Sattelverstelleinrichtung in seitlicher Ansicht;
- Fig. 2: eine zweite Ausführungsform einer Sattelverstelleinrichtung für ein Fahrradergometer in seitlicher Ansicht;
- Fig. 3: eine dritte Ausführungsform einer Sattelverstelleinrichtung für ein Fahrradergometer in seitlicher Ansicht.

Fig. 1 zeigt ein Fahrradergometer 01 mit einer in einem Gehäuse 02 eingebauten Widerstandseinrichtung. In der Widerstandseinrichtung ist dabei ein elektronisch regelbarer Elektromotor vorgesehen, der über eine Pedalanordnung 03 angetrieben werden kann. Zur Aufbringung der Antriebskräfte an der Pedalanordnung 03 dienen zwei Pedale 04, auf denen der jeweils das Fahrradergometer 01 nutzende Proband seine Füße aufstellt.

Um dem Probanden eine bequeme Sitzposition auf dem Fahrradergometer 01 zu ermöglichen, ist das Fahrradergometer 01 mit einem Lenker 05 und einer Sitzeinrichtung 06 ausgestattet. Die Sitzeinrichtung 06 umfasst dabei drei Sättel 07, 08 und 09 mit jeweils unterschiedlicher Sitzgeometrie und eine Sattelverstelleinrichtung 10. Die Sattelverstelleinrichtung 10 ist dabei in der dargestellten Ausführungsform in der Art einer Linearverstelleinrichtung ausgebildet, bei der die Sättel 07, 08 und 09 hintereinander auf einem Träger 11 befestigt sind. Der Träger 11 seinerseits kann parallel zur Längsachse des Fahrradergometers 01 linear verschoben und in der jeweils gewünschten Sitzposition fixiert werden. Durch Verstellung der Sattelverstelleinrichtung 10 hat der Proband also die Möglichkeit, wahlweise den Sattel 07, den Sattel 08 oder den Sattel 09 in die jeweilige Sitzposition zu bringen und zu benutzen. Bei Benutzung des Fahrradergometers durch einen anderen Probanden hat dieser dann wiederum die Möglichkeit, die Sattelverstelleinrichtung 10 zu verstellen und dadurch einen anderen Sattel mit anderer Sitzgeometrie auszuwählen.

Zur kombinierten Anpassung der Höhe und der Tiefe der Sättel 07, 08 und 09 relativ zum Lenker 05 bzw. zur Pedalanordnung 03 ist eine höhenverstellbare Sattelstütze 12 vorgesehen, die zur Höhen- bzw. Tiefenanpassung austeleskopiert werden kann. Aufgrund der Schrägstellung der Sattelstütze 12 kann durch Austeleskopieren der Sattelstütze zugleich sowohl die Höhe als auch die Tiefe der Sättel 07, 08 und 09 gemäß der jeweiligen Sitzposition verändert werden.

Fig. 2 zeigt eine zweite Ausführungsform 13 einer Sattelverstelleinrichtung zur Verwendung an einem Fahrradergometer. Die Sättel 07 und 08 sind dabei jeweils an einer Sattelstütze 14 befestigt. Die Sattelverstelleinrichtung 13 ist in der Art einer Kegelrevolvereinrichtung ausgebildet, bei der die Sattelstützen 14 um eine Mittelachse 15 auf einer kegelförmigen Bewegungsbahn rotierend verstellt und anschließend wieder fixiert werden können.

Fig. 3 zeigt eine dritte Ausführungsform 16 einer Sattelverstelleinrichtung zur wahlweisen Positionierung der Sättel 07, 08 und 09 in einer Sitzposition an einem Fahrradergometer. Die Sattelverstelleinrichtung 16 ist in der Art einer Scheibenrevolvereinrichtung ausgebildet, bei der die Sättel 07, 08 und 09 am Umfang einer Scheibe 17 befestigt sind. Durch Verschwenken der Scheibe 17 um eine Mittelachse 18 kann jeweils einer der Sättel in die höchste Position gebracht und damit zum Aufsitzen auf dem Fahrradergometer geeignet positioniert werden. Die Scheibe 17 selbst wird über eine Stütze 19 am Fahrradergometer befestigt.

## Patentansprüche

1. Fahrradergometer (01) zum Training und/oder zur Diagnose von Probanden, mit einer Sitzeinrichtung (06), auf der der Proband in einer Sitzposition absitzen kann, und mit einer Pedalanordnung (03) umfassend zumindest zwei Pedale (04), auf denen der Proband die Füße aufstellen kann,
**dadurch gekennzeichnet,**
**dass** die Sitzeinrichtung (06) zumindest zwei Sättel (07, 08, 09) und eine Sattelverstelleinrichtung (10, 13, 16) umfasst, wobei ein Sattel (07, 08, 09) in der Sitzposition des Probanden positionierbar ist, und wobei alle anderen Sättel (07, 08, 09) in Ruhepositionen positionierbar sind, und wobei die Sättel (07, 08, 09) durch Betätigung der Sattelverstelleinrichtung (10, 13, 16) wahlweise zwischen der Sitzposition und einer Ruheposition verstellt werden können.

2. Fahrradergometer nach Anspruch 1,
**dadurch gekennzeichnet,**
**dass** die Sattelverstelleinrichtung (13) in der Art einer Kegelrevolvereinrichtung ausgebildet ist, bei der jeweils ein Sattel (07, 08) an einer Sattelstütze (14) befestigt ist, wobei die Sattelstützen (14) auf einer kegelförmigen Bewegungsbahn um eine Mittelachse (15) rotierend verstellt werden können.

3. Fahrradergometer nach Anspruch 1,
**dadurch gekennzeichnet,**
**dass** die Sattelverstelleinrichtung (16) in der Art einer Scheibenrevolvereinrichtung ausgebildet ist, bei der die Sättel (07, 08, 09) am Umfang einer Scheibe (17) oder eines Rades befestigt sind, wobei die Scheibe (17) oder das Rad um eine Mittelachse (18) rotierend verstellt werden kann.

4. Fahrradergometer nach Anspruch 3,
**dadurch gekennzeichnet,**
**dass** die Scheibe (17) oder das Rad der Scheibenrevolvereinrichtung (16) in einer Vertikalebene rotiert.

5. Fahrradergometer nach Anspruch 3,
**dadurch gekennzeichnet,**
**dass** die Scheibe der Scheibenrevolvereinrichtung in einer Horizontalebene rotiert.

6. Fahrradergometer nach Anspruch 1,
**dadurch gekennzeichnet,**
**dass** die Sattelverstelleinrichtung (10) in der Art einer Linearverstelleinrichtung ausgebildet ist, bei der die Sättel (07, 08, 09) hintereinander auf einem Träger (11) befestigt sind, der parallel zur Längsachse des Fahrradergometers (01) linear verstellbar ist.

7. Fahrradergometer nach Anspruch 1,
**dadurch gekennzeichnet,**
**dass** die Sattelverstelleinrichtung in der Art einer Linearverstelleinrichtung ausgebildet ist, bei der die Sättel nebeneinander auf einem Träger befestigt sind, der quer zur Längsachse des Fahrradergometers linear verstellbar ist.

8. Fahrradergometer nach einem der Ansprüche 1 bis 7,
**dadurch gekennzeichnet,**
**dass** zwischen der Pedalanordnung (03) und der Sitzeinrichtung (06) eine Höhenverstelleinrichtung vorgesehen ist, mit der der vertikale Abstand zwischen der Pedalanordnung (03) und der Sitzeinrichtung (06) einstellbar ist.

9. Fahrradergometer nach einem der Ansprüche 1 bis 8,
**dadurch gekennzeichnet,**
**dass** zwischen der Pedalanordnung (03) und der Sitzeinrichtung (06) eine Tiefenverstelleinrichtung vorgesehen ist, mit der der horizontale Abstand zwischen der Pedalanordnung (03) und der Sitzeinrichtung (06) einstellbar ist.

10. Fahrradergometer nach einem der Ansprüche 1 bis 9,
**dadurch gekennzeichnet,**
**dass** die vom Probanden an der Pedalanordnung (03) aufgebrachten Kräfte auf eine Widerstandeinrichtung mit elektronisch regelbarem Elektromotor übertragen werden.
